# NEUE EUROPÄISCHE PATENTSCHRIFT

(11) **EP 0 166 174 B2**
(45) Veröffentlichungstag und Bekanntmachung des Hinweises auf die Entscheidung über den Einspruch: **23.09.1992**
(45) Hinweis auf die Patenterteilung: 13.07.1988
(21) Anmeldenummer: 85106055.8
(22) Anmeldetag: 17.05.1985
(51) Int. Cl.: F04D 29/42

(54) **Radialventilator**
Radial ventilator
Ventilateur radial

(30) Priorität: 29.05.1984 DE 8416413 U
(43) Veröffentlichungstag der Anmeldung: 02.01.1986
(73) Patentinhaber: Kunststofftechnik KG, D-5210 Troisdorf (DE)
(72) Erfinder: Reither, Karl, D-5210 Troisdorf-Spich (DE)
(74) Vertreter: Patentanwälte Lippert, Stachow, Schmidt & Partner

(56) Entgegenhaltungen:
- DE-A- 2 736 047
- DE-C- 803 307
- FR-A- 2 224 008
- FR-A- 2 271 425
- GB-A- 1 405 944
- US-A- 2 801 042
- US-A- 3 514 229
- US-A- 3 811 790

## Beschreibung

Die Erfindung betrifft einen Radialventilator, der ein polygonales Gehäuse mit Einlaß und etwa senkrecht dazu gerichtetem Auslaß sowie ein drehbar im Gehäuse angeordnetes, über seine Welle angetriebenes Laufrad mit gekrümmten Schaufeln und einer dem Einlaß des Gehäuses gegenüberstehenden Ansaugöffnung umfaßt, wobei sich der Einlaß in der einen, vorzugsweise etwa ebenen Stirnwand und der Auslaß in einer der Seiten des polygonalen Gehäuses befindet, wobei ferner das Laufrad einen kleineren Außendurchmesser aufweist, als der diametrale Abstand zweier gegenüberliegender Flächen des Gehäuses, und wobei sich schließlich im Zwischenraum zwischen Laufrad und Gehäuse neben dem Auslaß und in Drehrichtung des Laufrades nach demselben ein sich von Stirnwand zu Stirnwand erstreckendes Leitblech befindet, das von der in Drehrichtung des Laufrades hinteren Kante des Auslasses etwa radial einwärts, bis in die Nähe des Laufradumfanges führt.

Ein derartiger Ventilator ist durch die US-A-3 811 790 bekanntgeworden.

Der Nachteil dieses bekannten Radialventilators besteht darin, daß man ihn nicht ohne weiteres in beliebiger Lage montieren kann, sondern dafür zusätzliche Hilfsmittel benötigt. Das bedingt einen erhöhten Aufwand an Material und Arbeit, der sich dann in einem erhöhten Preis niederschlägt.

Der Erfindung liegt die Aufgabe zugrunde, einen Radialventilator der vorstehend beschriebenen Art in einfacher, billiger Weise aus Blech herzustellen, der bei einer strömungstechnisch annehmbaren Innenform eine Außenform besitzt, die seine Montage in verschiedener Lage gestattet.

Diese Aufgabe wird erfindungsgemäß dadurch gelöst, daß
- die Welle für das Laufrad im Gehäuse gelagert ist,
- der Einlaß sich etwa in der Mitte der einen Stirnwand befindet,
- das Gehäuse in Innen- und Außenform achteckig ist,
- das Lager der Laufradwelle sich etwa in der Mitte der anderen, gegenüberliegenden Stirnwand befindet und
- das Leitblech anschließend von der Nähe des Laufradumfanges etwa spiralförmig nach außen zur Gehäusewand führt,
- wobei der größte Teil des Strömungsweges radial außerhalb des Laufrades von der achteckig verlaufenden Innenform des Gehäuses begrenzt wird und
- wobei sich an das radial verlaufende Leitblech anschließend die die Stirnwände verbindenden Gehäusewände in Verbindung mit dem Leitblech der Form einer idealen Spirale weitgehend annähern und der größte Teil dieser Spirale von diesen Gehäusewänden gebildet ist.

Während die oktogonale Außenform des Gehäuses erhebliche Vorteile hinsichtlich einer Montagemöglichkeit in verschiedener Lage bietet, ist die infolge der Herstellung des Gehäuses aus Blech zwangsläufig ebenfalls oktogonale Innenform strömungstechnisch, wie Versuche bestätigt haben, durchaus zufriedenstellend. Die beim Oktogon ohnehin schon relativ großen Innenwinkel zwischen zwei aufeinanderfolgenden Oktogonflächen (135 °) fallen nämlich strömungstechnisch deshalb praktisch kaum ins Gewicht, weil sie in einem gewissen Abstand vom Laufradumfang liegen. Wie groß dieser Abstand am besten gewählt wird, kann durch wenige einfache Versuche ermittelt werden. Dabei gehen die Drehzahl des Laufrades ebenso wie die geometrischen Verhältnisse der Laufradschaufeln als auch die gewünschte Charakteristik des Radialventilators als mehr oder weniger bestimmend ein.

Erfindungsgemäß ist jedenfalls vorgesehen, daß im Zwischenraum zwischen Laufrad und Gehäuse, in Drehrichtung des Laufrades hinter dem Auslaß ein sich von Stirnwand zu Stirnwand erstreckendes Leitblech angeordnet ist, das die etwa radial aus den Schaufeln des Laufrades austretenden Luftströme, die sich zwischen Laufrad und Gehäuse zunächst etwa spiralförmig und dann etwa kreisförmig ordnen, abfängt und in den Auslaß leitet. Dieses Leitblech führt erfindungsgemäß von seiner dem Laufrad am nächsten liegenden Stelle wieder in einer sanften Spiralform nach außen bis zur Gehäusewand, wobei der größte Teil des Strömungsweges radial außerhalb des Laufrades von der achteckig verlaufenden Innenform des Gehäuses begrenzt wird und wobei sich an das radial verlaufende Leitblech anschließend die die Stirnwände verbindenen Gehäusewände in Verbindung mit dem Leitblech der Form einer idealen Spirale weitgehend annähern und der größte Teil dieser Spirale von diesen Gehäusewänden gebildet ist.

Während es durchaus genügt, wenn sich das Laufrad in der Mitte des achteckigen Gehäuses befindet, kann eine weitere Verbesserung der Strömung und damit des Wirkungsgrades des Radialventilators in einer anderen Ausführung erzielt werden. Im Unterschied zu der erstgenannten Ausführung ist hier das in der anderen, gegenüberliegenden Stirnwand angeordnete Lager der Laufradwelle gegenüber der Mitte der Stirnwand innerhalb der durch die Mittellinie des Gehäuses, die Achse der Laufradwelle und die Mitte des Auslasses verlaufenden Ebene in Richtung von diesem Auslass fort versetzt angeordnet. Der Versatz beträgt erfindungsgemäss zwischen dem 5. und 6. Teil des Durchmessers des Auslasses des Gehäuses.

Während es ohne weiteres möglich ist, die Mittelachse des Auslasses tangential zur Mittelachse des Laufrades anzuordnen, wie es bei den eingangs beschriebenen bekannten Radialventilatoren mit etwa spiralförmigem Gehäuse im allgemeinen der Fall ist, kann man bei den vorstehend beschriebenen und beanspruchten erfindungsgemässen Radialventilatoren auch eine symmetrische Ausbildung des Auslasses erhalten, indem man die Mittelachse des Auslasses so anordnet, dass sie sich mit der Achse des Laufrades schneidet.

Ein solcher Radialventilator mit symmetrischem Auslass bietet erhebliche Vorteile hinsichtlich seines Einbaues und lässt sich deshalb vielseitig einsetzen. Insbesondere erübrigt sich die sonst bei spiralförmigen Gehäusen übliche Rechts- und Linksausführung.

Die Erfindung wird nachstehend in Ausführungsbeispielen anhand der Zeichnung näher erläutert. Dabei zeigen:
Fig. 1 eine Ansicht auf den geöffneten Radialventilator;
Fig. 2 eine Seitenansicht, teilweise längs der Linie 11-11 in Fig. 1 geschnitten;
Fig. 3 eine Seitenansicht auf eine andere Ausführung und
Fig. 4 eine vergrösserte Seitenansicht ähnlich Fig. 1 auf eine Ausführung mit aus der Gehäusemitte versetztem Laufrad.

Der in den Fig. 1 und 2 dargestellte Radialventilator besitzt ein Gehäuse, das aus zwei Halbschalen la und Ib zusammengesetzt ist. Dieses Gehäuse ist achteckig ausgebildet und besitzt einen sich über beide Halbschalen erstreckenden Auslass 11.

In der Mitte der einen Halbschale 1 b des Gehäuses befindet sich eine kreisrunde Öffnung als Einlass, in die ein Ring 2 eingesetzt ist. Dieser Ring ist trichterförmig ausgebildet und an seinem im Gehäuse liegenden axialen Ende verjüngt. Dieses Ende ragt in eine entsprechende kreisförmige Öffnung des noch zu beschreibenden Laufrades 12 hinein ohne dieses zu berühren.

In der Mitte der anderen Halbschale 1 a des Gehäuses befindet sich ein Lager für die Welle 13 des schon erwähnten Laufrades 12, das mit Schaufeln zur Umlenkung der durch den Einlass 2 in axialer Richtung eingeströmten Luft radial nach aussen dient.

Die Welle 13 des Laufrades 12 ist mit der Welle eines aussen auf die Halbschale 1 a des Gehäuses aufgesetzten Elektromotors 14 verbunden. Dieser Motor treibt das Laufrad, gegebenenfalls über ein eingebautes Getriebe, an.

Wie man aus Fig. 1 erkennt, ist in das Gehäuse ein Leitblech 10 eingesetzt, das, ausgehend von der einen Kante des Auslasses 11, etwa radial, jedoch in seiner Mitte etwas abgeknickt, in Richtung auf den Umfang des Laufrades führt und von dort in einem weiten bogen zum oktogonalen Gehäusemantel führt. Das Laufrad 12 wird in Richtung des Pfeiles in Fig. 1 angetrieben und nimmt die durch den Einlass 2 axial einströmende Luft, die dann an seinem Umfang in etwa radialer Richtung austritt, in Umfangsrichtung mit. Die Luft gelangt dann in die Nähe des Auslasses 11 und wird durch das Leitblech 10 an einer Fortsetzung seiner zirkularen bewegung gehindert, so dass sie schliesslich in etwa radialer Richtung aus dem Auslass 11 austritt.

Aufgrund der oktogonalen Form des Gehäuses kann der Radialventilator in beliebiger Lage befestigt werden. Eine befestigung in einer der verschiedenen möglichen Lagen ist in den Fig. 1 und 2 dargestellt. Hier sind parallel zu einer Oktogonalfläche des Gehäuses und dicht neben dieser auf beiden Seiten des Gehäuses etwa U-förmige Schienen 3 mit dem Gehäuse verschraubt oder in sonstiger Weise an diesem befestigt. Unter diesen Schienen befinden sich quer dazu verlaufende U-förmige Schienen 5, die wiederum mittels Schrauben 8 mit den Schienen 3 verschraubt sind.

Die Schienen 5 sind mittels Schrauben 9 mit Schwinggummifüssen 6 verbunden, die auf eine feste Unterlage aufgesetzt und mit dieser in irgendeiner Weise befestigt werden können.

Bei der in Fig. 3 dargestellten abgewandelten Ausführung ist wiederum ein aus zwei Halbschalen 101 a und 101 b bestehendes Gehäuse mit einem ringförmigen Einlass 102 und einem ebensolchen Auslass 111 vorgesehen. Bei dieser Ausführung ist der Motor 114 nicht direkt an das Gehäuse angeflanscht, sondern über ein entsprechendes Lager 115 und einen Treibriemen 116' mit der Welle des Laufrades (nicht dargestellt) verbunden.

Bei der in Fig. 4 dargestellten Ausführung befindet sich wiederum innerhalb eines achteckigen Gehäuses 201 mit Auslass 211 ein Laufrad 212, das jedoch hier, im Unterschied zu der Ausführung nach den Figuren 1 und 2, gegenüber der Mittellinie 218 des Gehäuses etwas versetzt ist. Der Versatz der Mittelachse 217 des Laufrades 212 erfolgt innerhalb der durch die Mittellinie 218 des Gehäuses und die Mitte des Auslasses 211 verlaufenden Ebene, und zwar in Richtung von jenem Auslass 211 fort. Der Versatz 219 beträgt vorzugsweise zwischen einem Fünftel und einem Sechstel des Durchmessers 220 des Auslasses 211. Versuche haben ergeben, dass sich dann ein besonders günstige Strömung ergibt. Auch bei dieser Ausführung ist ein entsprechend geformtes Leitblech 210 in das Gehäuse eingesetzt.

Wie man anhand der in Fig. 4 strichpunktiert eingetragenen idealen Spirale erkennt, nähern sich die Wände des achteckigen Gehäuses in Verbindung mit dem Leitblech 210 dieser Spiralform weitgehend an.

## Patentansprüche

I. Radialventilator,
a) der ein polygonales Gehäuse (la, b; 101a, b) umfaßt,
(i) das in Außen- und Innenform achteckig ist,
(ii) das einen Einlaß (2; 102) und einen etwa senkrecht dazu gerichteten Auslaß (11; 111) besitzt,
(iii) dessen Einlaß (2) sich etwa in der Mitte der einen Stirnwand befindet,
(iv) dessen Auslaß sich in einer der Seiten befindet,
b) der ein drehbar im Gehäuse angeordnetes Laufrad (12) umfaßt,
(i) das über seine im Gehäuse gelagerte Welle (13) angetrieben wird,
(ii) wobei sich das Lager der Laufradwelle (13) etwa in der Mitte der anderen, gegenüberliegenden Stirnwand des Gehäuses befindet,
(iii) das gekrümmte Schaufeln aufweist,
(iv) das eine dem Einlaß des Gehäuses gegenüberstehende Ansaugöffnung umfaßt,
(v) das einen kleineren Außendurchmesser als der diametrale Abstand zweier gegenüberliegender Flächen des Gehäuses aufweist,
c) und der ein radial verlaufendes Leitblech (10) umfaßt,
(i) das sich im Zwischenraum zwischen Laufrad und Gehäuse neben dem Auslaß und in Drehrichtung des Laufrades nach demselben von Stirnwand zu Stirnwand erstreckt,
(ii) das von der in Drehrichtung des Laufrades hinteren Kante des Auslasses etwa radial einwärts, bis in die Nähe des Laufradumfanges führt,
(iii) das anschließend von der Nähe des Laufradumfanges etwa spiralförmig nach außen bis zur Gehäusewand führt,
(iv) wobei der größte Teil des Strömungsweges radial außerhalb des Laufrades (12) von der achteckig verlaufenden Innenform des Gehäuses begrenzt wird und
(v) wobei sich an das radial verlaufende Leitblech anschließend die die Stirnwände verbindenden Gehäusewände in Verbindung mit dem Leitblech (10) der Form einer idealen Spirale weitgehend annähern und der größte Teil dieser Spirale von diesen Gehäusewänden gebildet ist.

2. Radialventilator,
a) der ein polygonales Gehäuse (201) umfaßt,
(i) das in Außen- und Innenform achteckig ist,
(ii) das einen Einlaß und einen etwa senkrecht dazu gerichteten Auslaß (211) besitzt,
(iii) dessen Einlaß sich etwa in der Mitte der einen Stirnwand befindet,
(iv) dessen Auslaß sich in einer der Seiten befindet,
b) der ein drehbar im Gehäuse angeordnetes Laufrad (212) umfaßt,
(i) das über seine im Gehäuse gelagerte Welle (13) angetrieben wird,
(ii) wobei sich das Lager der Laufradwelle (13) in der anderen gegenüberliegenden Stirnwand befindet und gegenüber deren Mitte innerhalb der durch die Mittellinie (218) des Gehäuses (201), die Achse der Laufradwelle (13) und die Mitte des Auslasses (211) verlaufenden Ebene in Richtung von diesem Auslaß fort versetzt angeordnet ist, und der Versatz zwischen dem fünften und sechsten Teil des Durchmessers (220) des Auslasses (211) des Gehäuses beträgt,
(iii) das gekrümmte Schaufeln aufweist,
(iv) das eine dem Einlaß des Gehäuses gegenüberstehende Ausgangsöffnung umfaßt,
(v) das einen kleineren Außendurchmesser als der diametrale Abstand zweier gegenüberliegender Flächen des Gehäuses aufweist,
c) und der ein radial verlaufendes Leitblech (210) umfaßt,
(i) das sich im Zwischenraum zwischen Laufrad und Gehäuse neben dem Auslaß und in Drehrichtung des Laufrades nach demselben von Stirnwand zu Stirnwand erstreckt,
(ii) das von der in Drehrichtung des Laufrades hinteren Kante des Auslasses etwa radial einwärts, bis in die Nähe des Laufradumfanges führt,
(iii) das anschließend von der Nähe des Laufradumfanges etwa spiralförmig nach außen bis zur Gehäusewand führt,
(iv) wobei der größte Teil des Strömungsweges radial außerhalb des Laufrades (212) von der achteckig verlaufenden Innenform des Gehäuses begrenzt wird,
(v) wobei sich an das radial verlaufende Leitblech anschließend die die Stirnwände verbindenden Gehäusewände in Verbindung mit dem Leitblech (210) der Form einer idealen Spirale (221) weitgehend annähern und der größte Teil dieser Spirale von diesen Gehäusewänden gebildet ist.

3. Radialventilator nach einem der Ansprüche 1 oder 2, dadurch gekennzeichnet, dass sich die Mittelachse des Auslasses (11 ; 111 ; 211 ) mit der Achse des Laufrades (12) schneidet.

## Claims

1. Radial fan,
a) comprising a polygonal housing (1a, b; 101a, b)
(i) of which the outer and inner shapes are octagonal;
(ii) which comprises an inlet (2; 102) and an outlet (11; 111) directed approximately perpendicular thereto;
(iii) of which the inlet (2) is located approximately in the centre of one end wall;
(iv) of which the outlet is in one of the sides;
b) which fan comprises an impeller (12) which is rotatably mounted in the housing;
(i) is driven via the shaft (13) thereof mounted in the housing;
(ii) wherein the mounting of the impeller shaft (13) is located approximately in the centre of the other, opposite end wall of the housing;
(iii) which impeller comprises curved vanes;
(iv) which comprises an intake opening opposite the housing inlet;
(iv) which has a smaller outer diameter than the diametral distance between two opposite housing surfaces; and
c) which fan comprises a radially extending deflector plate (10)
(i) which extends in the intermediate space between the impeller and the housing adjacent the outlet and in the direction of rotation of the impeller after the latter from one end wall to the other;
(ii) which leads approximately radially inwards from the trailing edge of the outlet in the direction of rotation of the impeller into the vicinity of the periphery of the impeller;
(iii) which subsequently leads from the vicinity of the impeller periphery approximately helically outwards to the housing wall;
(iv) wherein the greater part of the flow path is radially delimited on the exterior of the impeller (12) by the octagonal interior shape of the housing;
(v) and wherein, following the radially extending deflector plate, the housing walls connecting the end walls, in conjunction with the deflector plate (10), extensively have the approximate shape of a perfect spiral and the greatest part of this spiral is formed by these housing walls.

2. Radial fan
a) comprising a polygonal housing (201);
(i) of which the outer and inner shapes are octagonal;
(ii) which comprises an inlet and an outlet (211) directed approximately perpendicular thereto;
(iii) of which the inlet is located approximately in the centre of one end wall;
(iv) of which the outlet is located in one of the sides;
b) which fan comprises an impeller (212) rotatably mounted in the housing;
(i) which impeller is driven via the shaft (13) thereof mounted in the housing;
(ii) wherein the mounting of the impeller shaft (13) is located in the other, opposite end wall and is disposed so as to be offset with respect to the centre thereof within the plane extending through the centre line (218) of the housing (201), the axis of the impeller shaft (13) and the centre of the outlet (211) in the direction away from this outlet, and the offset between the fifth and sixth sections of the diameter (220) of the outlet (211) is equal to that of the housing;
(iii) which impeller comprises curved vanes;
(iv) which comprises an outlet opening opposite the housing inlet;
(v) which has a smaller outer diameter than the diametral distance between two opposite housing surfaces;
c) and which fan comprises a radial deflector plate (210);
(i) which extends in the intermediate space between the impeller and the housing adjacent the outlet and in the direction of rotation of the impeller after the latter from one end wall to the other;
(ii) which leads from the trailing edge of the outlet in the direction of rotation of the impeller approximately radially inwards as far as the vicinity of the impeller periphery;
(iii) which subsequently leads from the vicinity of the impeller periphery approximately helically outwards to the housing wall;
(iv) wherein the greatest part of the flow path is delimited radially externally of the impeller (212) by the octagonal interior shape of the housing;
(v) wherein, following the radially extending deflector plate, the housing walls connecting the ends walls, in conjunction with the deflector plate (210), extensively have the approximate shape of a perfect spiral (221) and the greatest part of this spiral is formed by these housing walls.

3. Radial fan according to one of Claims 1 or 2, characterised in that the centre line of the outlet (11; 111; 211) intersects the axis of the impeller (12).

## Revendications

1.- Ventilateur radial
a) qui comprend un carter polygonal (1a, b; 101a, b)
(i) qui a une forme extérieure et intérieure octogonale,
(ii) qui comporte un orifice d'admission (2; 102) et un orifice d'échappement (11; 111) dirigé à peu près perpendiculairement à celui-ci,
(iii) dont l'orifice d'admission (2) se trouve à peu près au milieu de l'une des parois frontales,
(iv) dont l'orifice d'échappement se trouve dans l'un des côtés,
b) qui comprend une roue à ailettes (12) montée à rotation dans le carter,
(i) qui est entraînée par l'intermédiaire de son arbre (13) monté sur palier dans le carter,
(ii) le palier de l'arbre (13) de la roue à ailettes se trouvant à peu près au milieu de l'autre paroi frontale opposée du carter,
(iii) qui présente des palettes courbes,
(iv) qui comprend un orifice d'aspiration faisant face à l'orifice d'admission du carter,
(v) qui présente un diamètre extérieur plus petit que la distance diamétrale entre deux faces opposées du carter,
c) et qui comprend une tôle directrice (10) s'étendant radialement,
(i) qui s'étend d'une paroi frontale à l'autre dans l'interval le entre la roue à ailettes et le carter, près de l'orifice d'échappement et après celui-ci dans le sens de rotation de la roue à ailettes,
(ii) qui, à partir du bord arrière de l'orifice d'échappement dans le sens de rotation de la roue à ailettes, s'étend à peu près radialement vers l'intérieur jusqu'à proximité du pourtour de la roue à ailettes, (iii) qui, à partir du voisinage du pourtour de la roue à ailettes, s'étend ensuite à peu près en spirale vers l'extérieur jusqu'à la paroi du carter,
(iv) la plus grande partie du trajet d'écoulement est limitée, à l'extérieur de la roue à ailettes en direction radiale, par la forme intérieure, de tracé octogonal, du carter et
(v) à la suite de la tôle directrice qui s'étend radialement, les parois du carter qui relient les parois frontales se rapprochent de près, en combinaison avec la tôle directrice, de la forme d'une spirale idéale et la majeure partie de cette spirale est constituée par ces parois du carter.

2.- Ventilateur radial
a) qui comprend un carter polygonal (201)
(i) qui a une forme extérieure et intérieure octogonale,
(ii) qui comporte un orifice d'admission et un orifice d'échappement (211) dirigé à peu près perpendiculairement à celui-ci,
(iii) dont l'orifice d'admission se trouve à peu près au milieu de l'une des parois frontales,
(iv) dont l'orifice d'échappement se trouve dans l'un des côtés,
b) qui comprend une roue à ailettes (212) montée à rotation dans le carter,
(i) qui est entraînée par l'intermédiaire de son arbre (13) monté sur palier dans le carter,
(ii) le palier de l'arbre (13) de la roue à ailettes se trouvant dans l'autre paroi frontale opposée du carter et étant en position décalée par rapport au milieu de celle-ci, dans le sens de l'éloignement par rapport à l'orifice d'échappement (211), dans le plan passant par l'axe (218) du carter (201), par l'axe de l'arbre (13) de la roue à ailettes et par le milieu dudit orifice d'échappement, la grandeur du décalage étant comprise entre le cinquième et le sixième du diamètre (220) de l'orifice d'échappement (211) du carter,
(iii) qui présente des palettes courbes,
(iv) qui comprend un orifice d'aspiration faisant face à l'orifice d'admission du carter,
(v) qui présente un diamètre extérieur plus petit que la distance diamétrale entre deux faces opposées du carter,
c) et qui comprend une tôle directrice (210) s'étendant radialement,
(i) qui s'étend d'une paroi frontale à l'autre dans l'intervalle entre la roue à ailettes et le carter, près de l'orifice d'échappement et après celui-ci dans le sens de rotation de la roue à ailettes,
(ii) qui, à partir du bord arrière de l'orifice d'échappement dans le sens de rotation de la roue à ailettes, s'étend à peu près radialement vers l'intérieurjusqu'à proximité du pourtour de la roue à ailettes, (iii) qui, à partir du voisinage du pourtour de la roue à ailettes, s'étend ensuite à peu près en spirale vers l'extérieur jusqu'à la paroi du carter,
(iv) la plus grande partie du trajet d'écoulement est limitée, à l'extérieur de la roue à ailettes (212) en direction radiale, par la forme intérieure, de tracé octogonal, du carter et
(v) à la suite de la tôle directrice qui s'étend radialement, les parois du carter qui relient les parois frontales se rapprochent de près, en combinaison avec la tôle directrice (210), de la forme d'une spirale idéale (221) et la majeure partie de cette spirale est constituée par ces parois du carter.

3.- Ventilateur radial selon la revendication 1 ou 2, caractérisé en ce que l'axe de l'orifice d'échappement (11; 111; 211) intersecte l'axe de la roue à ailettes (12).
